# EUROPÄISCHE PATENTSCHRIFT

(11) **EP 0 025 410 B1**
(45) Veröffentlichungstag und Bekanntmachung des Hinweises auf die Patenterteilung: **24.08.1983**
(21) Anmeldenummer: 80730056.1
(22) Anmeldetag: 07.08.1980
(51) Int. Cl.: B61C 9/50, B61F 3/04

(54) **Schienengebundenes elektrisches Triebfahrzeug**
Rail-bound electric traction vehicle
Motrice ferroviaire électrique

(30) Priorität: 07.09.1979 DE 2936732
(43) Veröffentlichungstag der Anmeldung: 18.03.1981
(73) Patentinhaber: SIEMENS AKTIENGESELLSCHAFT, 80333 München (DE)
(72) Erfinder: Susdorf, Roman, D-1000 Berlin 51 (DE); Möbius, Manfred, D-1000 Berlin 13 (DE)

## Beschreibung

Die Erfindung bezieht sich auf ein schienengebundenes elektrisches Triebfahrzeug, bei welchem ein parallel zur Treibachse liegender elektrischer Fahrmotor diese antreibt, indem die Treibachse über eine elastische Kupplung, eine sie umgebende Kardanhohlwelle und eine weitere elastische Kupplung mit dem Großrad eines Getriebes verbunden ist, dessen Ritzel von der Läuferwelle direkt oder über ein weiteres Getriebe angetrieben ist, wobei der Fahrmotor im Wagenkasten über Lenker pendelnd aufgehängt ist.

Ein derartiges Triebfahrzeug ist aus der DE-A-26 50 035 bekannt. Die pendelnde Aufhängung des querliegenden Fahrmotors besteht bei dieser bekannten Anordnung aus drei starren Lenkern, die auf beiden Seiten des Fahrmotors angeordnet sind, und deren einer Gelenkpunkt am Wagenkasten und deren anderer Gelenkpunkt an einem unterhalb der Mittellinie der Treibachse liegenden Auge des Fahrmotorgehäuses angeordnet ist. Die Gelenkpunkte sind als Gummimetallverbundgelenke ausgebildet, damit Verschleiß vermieden wird. Da die möglichen Federwege zwischen der Treibachse und dem Wagenkasten sehr groß sind, insbesondere weil sich der Wagenkasten in Abhängigkeit vom Wagengewicht, d. h. unter Umständen von der Zahl der Fahrgäste, verlagert, ist bei dem bekannten Triebfahrzeug der Durchmesser der zwischen dem Ritzel des Fahrmotors und der Treibachse angeordneten, die Treibachse mit Spiel umgebende Kardanhohlwelle verhältnismäßig groß, um sämtliche Federwege bei allen Geschwindigkeiten aufzunehmen. Dies hat aber den Nachteil, daß der Abstand zwischen Treibachse und Fahrmotor, d. h. die Motorzentrale, entsprechend groß wird, so daß infolge des dadurch erforderlichen ebenfalls entsprechend großen Großrades Schwierigkeiten hinsichtlich der Bodenfreiheit auftreten.

Der Erfindung liegt die Aufgabe zugrunde, diese Schwierigkeiten bei einer pendelnden Aufhängung des querliegenden Fahrmotors im Wagenkasten zu vermeiden.

Zur Lösung dieser Aufgabe ist bei einem Triebfahrzeug der eingangs beschriebenen Art gemäß der Erfindung in den Lenkern eine Niveauregelung untergebracht. Kleine Federwege werden dann von dem Kardanantrieb aufgenommen, während größere Federwege von der Niveauregelung ausgeglichen werden. Der Durchmesser der Kardanhohlwelle kann dadurch wesentlich kleiner gehalten werden, so daß genügend Platz zur Unterbringung eines Fahrmotors großer Leistung für hohe Fahrgeschwindigkeiten bei kleiner Motorzentrale verbleibt.

Es empfiehlt sich, die Niveauregelung mit einer Dämpfung zu versehen, damit sich der Antrieb in seinen Pendelbewegungen schwingungsmäßig nicht aufschaukelt.

Die gemäß der Erfindung ausgebildete Aufhängung des Fahrmotors im Wagenkasten kann mit Vorteil sowohl bei einem Einzelachsantrieb mit Kardanhohlwelle als auch bei einem Einzelachsantrieb mit Zwischengetriebe und Kardanhohlwelle angewendet werden. Zur Ersparnis von Aufhängeelementen empfiehlt es sich, bei einem Drehgestell mit zwei darin untergebrachten Einzelachsantrieben mit Quermotor die Fahrmotoren zweier benachbarter Treibachsen in an sich bekannter Weise über einen Zwischenträger starr miteinander zu verbinden und dann auf jeder Seite dieses Zwischenträgers einen Lenker mit Niveauregelung angreifen zu lassen. Darüber hinaus werden durch die Verbindung über den Zwischenträger die beiden Einzelmassen der Fahrmotoren zu einer Gesamtmasse vereinigt. Das Verhalten dieser Gesamtmasse in Bezug auf Stöße ist wegen der doppelten Trägheit günstiger, was den Fahrkomfort verbessert.

Im folgenden sei die Erfindung noch anhand des in der Zeichnung dargestellten Ausführungsbeispieles näher erläutert. Diese zeigt in Fig. 1, teilweise geschnitten, eine schematische Draufsicht auf das Drehgestell eines elektrischen Triebfahrzeuges, von unterhalb des Wagenkastens gesehen. Fig.2 zeigt einen Längsschnitt entlang der Schnittlinie 11-11 in Fig. 1 und Fig. 3 ebenfalls einen Schnitt entlang der Linie 111-111 in Fig. 2, wobei die hinter der ersten Treibachse liegenden Pendel nicht eingezeichnet sind.

Bei einem schienengebundenen Triebfahrzeug, das für den Nah- und Fernverkehr, insbesondere bei hohen Fahrgeschwindigkeiten, eingesetzt werden kann, sind jeweils die beiden innerhalb eines Drehgestells 1 liegenden Treibachsen 2 jeweils von einem parallel zu ihnen angeordneten elektrischen Fahrmotor angetrieben. Dazu ist jede Treibachse 2 über eine aus Lenkern gebildeten elastische Kupplung, eine die Treibachse 2 mit Spiel umgebende Kardanhohlwelle 5 und eine weitere aus einer Gummiringfeder 6 gebildeten elastischen Kupplung mit einer die Kardanhohlwelle 5 umgebenden Hohlwelle 7 verbunden, die das nicht dargestellte Großrad eines Stirnradgetriebes trägt, in welches das Ritzel des Fahrmotors 3 eingreift.

Die elektrischen Fahrmotoren 3 der beiden innerhalb des Drehgestells 1 liegenden Treibachsen 2 sind über einen Zwischenträger8 starr miteinander verbunden.

Beide elektrische Fahrmotoren 3 sind über Lenker 9 im Wagenkasten 10 aufgehängt. Zwei Lenker 9 greifen dazu zwischen der Treibachse 2 und der Stirnseite des Drehgestells 1 liegend mit ihrem unteren Gelenkpunkt 12 am Getriebegehäuse 13 unterhalb der Mittellinie der Treibachse 2 an, die beiden anderen Lenker 9 liegen auf beiden Seiten des Fahrmotors 3 und greifen mit ihrem unteren Gelenkpunkt 14 am starren Zwischenträger 8 an. Außerdem enthält jeder Lenker 9 eine Niveauregelung 15. Diese kann in an sich bekannter Weise pneumatisch oder hydraulisch ausgebildet sein. Die Niveauregelung 15 gleicht die zwischen den Wagenkasten 10 und den Fahrmotoren 3 möglichen großen Federwege aus. Daher braucht die Kardanhohlwelle nur einen verhältnismäßig kleinen Durchmesser aufzuweisen, weil sie nur verhältnismäßig kleine Federwege aufzunehmen hat.

Für die Längsstabilisation sind beidseitig je ein Lenker 16 von den Fahrmotoren 3 bzw. vom Zwischenträger 8 zum Drehgestell 1 horizontal angeordnet.

## Patentansprüche

1. Schienengebundenes elektrisches Triebfahrzeug, bei welchem ein parallel zur Treibachse (2) liegender elektrischer Fahrmotor (3) diese antreibt, indem die Treibachse über eine elastische Kupplung, eine sie umgebende Kardanhohlwelle (7) und eine weitere elastische Kupplung mit dem Großrad eines Getriebes verbunden ist, dessen Ritzel von der Läuferwelle direkt oder über ein weiteres Getriebe angetrieben ist, wobei der Fahrmotor im Wagenkasten über Lenker (9) pendelnd aufgehängt ist, dadurch gekennzeichnet, daß in den Lenkern (9) eine Niveauregelung (15) untergebracht ist.

2. Triebfahrzeug nach Anspruch 1, dadurch gekennzeichnet, daß die Niveauregelung (15) mit einer Dämpfung versehen ist.

3. Triebfahrzeug nach Anspruch 1 oder 2, bei welchem die Fahrmotoren (3) zweier benachbarter Treibachsen (2) über einen Zwischenträger (8) starr miteinander verbunden sind, dadurch gekennzeichnet, daß auf jeder Seite dieses Zwischenträgers (8) ein Lenker (9) mit Niveauregelung (15) angreift.

## Claims

1. Railborn electric motor vehicle, wherein an electric traction motor (3) lying parallel with the drive axle (2), drives the latter in that the drive axle is connected to the greater wheel of a gear by means of an elastic coupling, a Cardan hollow shaft (7) surrounding the latter and a further elastic coupling, the pinion of which greater wheel is driven by the rotor shaft directly or by means of a further gear, where the traction motor is arranged like a pendulum in the carriage body via connecting rods (9), characterised in that a levelling arrangement (15) is accommodated at the connecting rods (9).

2. Motor vehicle as claimed in claim 1, characterised in that the levelling arrangement (15) is provided with damping.

3. Motor vehicle as claimed in claim 1 or 2, wherein the traction motors (3) of two adjacent drive axles (2) are rigidly connected to one another by means of an intermediate carrier (8), characterised in that a connecting rod (9) having a levelling arrangement (15) acts upon each side of this intermediate carrier (8).

## Revendications

1. Véhicule ferroviaire électrique de traction, dans lequel un moteur électrique de traction (3) disposé parallèlement à l'essieu ' moteur (2) entraîne celui-ci, tandis que l'essieu moteur est relié, par un accouplement élastique, par un arbre creux à cardan (7) qui l'entoure et par un autre accouplement élastique, à la grande roue d'un jeu d'engrenages, dont le pignon est entraîné par l'arbre du rotor directement ou indirectement par l'intermédiaire d'un autre jeu d'engrenages, le moteur de traction étant suspendu pendulaire- ment à la caisse de wagon par des barres (9), caractérisé en ce que dans les barres (9) est logé un dispositif de réglage de niveau (15).

2. Véhicule de traction suivant la revendication 1, caractérisé en ce que le dispositif de réglage de niveau (15) est muni d'un dispositif d'amortissement.

3. Véhicule de traction selon la revendication 1 ou 2, dans lequel les moteurs de traction (3) des deux essieux moteurs (2) voisins sont reliés rigidement entre eux par un support intermédiaire (8), caractérisé en ce qu'une barre (9) à dispositif de réglage de niveau (15) attaque chaque côté de ce support intermédiaire (8).
